# FASCICULE DE BREVET EUROPEEN

(11) **EP 0 233 821 B1**
(45) Date de publication et mention de la délivrance du brevet: **05.07.1989**
(21) Numéro de dépôt: 87400273.6
(22) Date de dépôt: 05.02.1987
(51) Int. Cl.: E06B 3/64, E06B 3/66

(54) **Panneau de verre**
Glaspaneel
Glass pane

(30) Priorité: 14.02.1986 FR 8602282
(43) Date de publication de la demande: 26.08.1987
(73) Titulaire: Follet, Bernard, F-62370 Audruicq (FR); Berkhout, Christophe, F-59240 Dunkerque (FR)
(72) Inventeur: Follet, Bernard, F-62370 Audruicq (FR); Berkhout, Christophe, F-59240 Dunkerque (FR)
(74) Mandataire: Ecrepont, Robert

(56) Documents cités:
- FR-A- 1 317 232
- GB-A- 3 859
- NL-A- 8 303 158

## Description

L'invention se rapporte à un panneau de verre constitué d'au moins deux vitres disposées parallèlement entre elles, à une certaine distance l'une de l'autre.

Notamment, mais non exclusivement, l'invention intéresse la fabrication de panneaux de verre destinés à la réalisation de baies vitrées thermiquement et phoniquement isolantes.

Dans ce domaine, pour assembler entre elles des vitres disposées parallèlement, il est connu, par exemple (FR-A-2 546 221), de les réunir par leurs bords périphériques en les emprisonnant dans un encadrement.

Outre que cet encadrement permet de préserver l'espacement préétabli entre les vitres, il comporte des moyens en vue de fermer hermétiquement le volume compris entre les dites vitres.

L'encadrement constitue également un moyen de montage du panneau sur une structure telle un chas- sis.

On sait que ces encadrements sont généralement réalisés à partir de profilés longilignes de section transversale en «U» et qui sont réunis par des équerres d'angle.

Compte tenu du poids des vitres, les encadrements doivent être résistants et donc avoir une section transversale adaptée aux efforts qu'ils supportent.

Pour leur réalisation, on utilise couramment l'aluminium mais les encadrements de ce type sont tout de même relativement lourds et plutôt onéreux.

Pour tenter de remédier à cet inconvénient et réduire la quantité de matériau utilisé pour constituer l'encadrement, il est connu (FR-A-2 349 021) d'utiliser des vitres dont l'une est de dimensions sensiblement inférieures à l'autre, d'assembler ces vitres au moyen de simple baguettes de scellement et de ne former un encadrement qu'autour d'une seule vitre et notamment autour de celle de plus grandes dimensions.

Ces dispositions permettent un gain important sur le poids de matériau d'assemblage utilisé, mais la réalisation de panneaux vitrés selon ces mêmes dimensions est relativement longue et complexe.

Pour obvier à ces inconvénients, il est connu (EP-136 064) de réaliser l'assemblage de feuilles de verre parallèles au moyen d'un joint en matériau adhésif et ce en préservant l'espacement entre les vitres au moyen d'un cadre rigide qui forme entretoise entre les dites vitres et support pour le matériau adhésif.

L'assemblage des panneaux ainsi constitués à un support tel une structure s'effectue au moyen d'organes d'ancrage qui traversent les angles de l'une des vitres et notamment de la vitre destinée à être placée en extérieur de la construction réalisée dite vitre frontale.

Bien entendu, la vitre intérieure dite dorsale présente, dans les coins, des découpes qui permettent le passage des organes d'ancrage vers la structure support.

Cette solution permet de réaliser des constructions audacieuses pratiquement sans éléments de fixation apparaissant extérieurement.

Mais, en cas de rupture de la vitre reliée à la structure support par les organes d'ancrage, l'autre vitre se trouvant sans support tombe systématiquement, ce qui va à l'encontre de la sécurité.

Un résultat que l'invention vise à obtenir est un panneau de verre du type précité et comprenant donc, au moins, une vitre frontale et une vitre dorsale assemblées entre elles par un joint en matériau adhésif qui, tout en étant auto-porteur ne présente pas ce genre d'inconvénient.

A cet effet, l'invention a pour objet un panneau de verre constitué d'au moins deux vitres sensiblement centrées l'une sur l'autre et disposées parallèlement et à une certaine distance l'une de l'autre, l'espacement entre ces vitres étant délimité par un joint fermant hermétiquement le volume qu'elles définissent, l'une de ces vitres dite dorsale présentant selon au moins une direction perpendiculaire à deux de ses bords parallèles une dimension inférieure à celle de la vitre dite frontale opposée, ces vitres comprenant en outre deux faces en vis à vis dites faces internes, et deux faces opposées dites faces externes,
lequel panneau, au long de chacun des bords de la vitre dorsale qui sont en retrait par rapport à ceux de la vitre frontale, se trouvent disposés, en combinaison:
   - d'une part, au moins une bride qui présente deux surfaces sensiblement parallèles, tournées vers les vitres, non contiguës et d'espacement déterminé pour que chacune des dites surfaces réalise pour la pride une zone d'appui sur la face externe de la vitre dorsale, l'autre sur la face interne de la vitre frontale, laquelle bride d'appui consiste de préférence en un profilé qui s'étend sensiblement sur toute la dimension longitudinale du bord de la vitre dorsale au long duquel il se situe et,
   - d'autre part, au moins un élément mécanique de liaison démontable entre la dite bride et la vitre frontale,
ce panneau de verre étant caractérisé en ce que chaque élément mécanique de liaison consiste en une chandelle sensiblement cylindrique et dont le corps a au moins une hauteur sensiblement égale à l'espacement entre les faces interne et externe respectivement des vitres frontale et dorsale, cette chandelle ayant:
   - d'une part, sa base qui est au moins indirectement au contact de la vitre frontale et qui présente un moyen d'ancrage à cette vitre et,
   - d'autre part, son sommet qui est sensiblement situé dans le plan de la face externe de la vitre dorsale et qui présente au moins un moyen d'ancrage pour la bride placée en appui sur cette face externe.
L'invention sera bien comprise à l'aide de la description ci-après faite à titre d'exemple non limitatif, en regard du dessin ci-annexé qui représente schématiquement:
   figure 1: vue transversalement en coupe locale, une forme de réalisation de l'invention,
   figure 2: vue transversalement en coupe locale, une autre forme de réalisation de l'invention,
   figure 3: vu de face, un panneau réalisé selon l'invention.

En se reportant au dessin, on voit un panneau de verre 1 principalement composé de deux vitres 2, 3 disposées parallèlement et à une certaine distance l'une de l'autre.

Classiquement, l'espacement entre les deux vitres 2, 3 est délimité par un joint 4 de dimensions inscrites dans celles de l'assemblage.

Outre son rôle d'entretoise, le joint permet de fermer hermétiquement le volume 5 compris entre les deux vitres 2, 3.

Les vitres représentées sur le dessin sont de forme rectangulaire mais ceci n'est pas limitatif pour l'invention.

Comme cela apparaît sur le dessin, l'une (2) des vitres 2, 3 présente selon au moins une direction perpendiculaire à deux de ses bords 6 parallèles, une dimension notablement inférieure à celle de la vitre 3 opposée.

Pour la suite de la description, sans pour autant que cela soit limitatif pour l'invention, la vitre 2 de moindres dimensions sera dénommée vitre dorsale 2, tandis que la vitre 3 de plus amples dimensions sera dénommée vitre frontale 3.

Sur la figure 3, les éléments vus par transparence à travers la vitre frontale sont représentés en traits fins.

Sans aucun caractère limitatif, on notera que les deux vitres 2, 3 apparaissent comme étant sensiblement centrées l'une sur l'autre.

Les faces 7, 8 en vis à vis des vitres frontale 2 et dorsale 3 seront dénommés faces internes et les faces opposées 9, 10 de ces vitres seront dénommées faces externes.

On voit qu'au long de chacun des bords 6 de la vitre dorsale 2 qui sont en retrait par rapport à ceux 11 de la vitre frontale 3, se trouvent disposées, en combinaison:
- d'une part, au moins une bride 12 qui présente deux surfaces 13, 14 sensiblement parallèles, tournées vers les vitres, non contiguës et d'espacement D déterminé pour que chacune des dites surfaces 13, 14 réalise pour la bride 12 une zone d'appui l'une 13 sur la face externe 9 de la vitre dorsale 2, l'autre 14 sur la face interne 8 de la vitre frontale 3, et,
- d'autre part, au moins un élément mécanique 15 de liaison démontable entre la dite bride 12 et la vitre frontale 3.

Tel que le prévoit l'invention, chaque élément mécanique de liaison 15 consiste en une chandelle 15 sensiblement cylindrique et dont le corps 16 a une hauteur H au moins sensiblement égale à l'espacement D entre les faces interne et externe respectivement des éléments frontale 3 et dorsale 2, cette chandelle ayant:
- d'une part, sa base 17 qui est au moins indirectement au contact de la vitre frontale 3 et qui présente un moyen d'ancrage 18 à cette vitre 3 et,
- d'autre part, son sommet 19 qui est sensiblement situé dans le plan de la face externe 9 de la vitre dorsale et qui présente au moins un moyen d'ancrage 20 pour la bride placée en appui sur cette face externe 9.

De manière connue, la bride d'appui 12 consiste en un profilé 21 qui s'étend sensiblement sur toute la dimension longitudinale du bord 6 de la vitre dorsale 2 au droit duquel il se situe.

L'assemblage de ces profilés 21 entre eux au niveau de chaque angle de la vitre dorsale est réalisé de manière classique et, de préférence, au moyen d'équerres d'angle (non représentées).

Dans une forme préférée de réalisation de l'invention, au moins l'un des profilés 21 qui équipe un panneau de verre réalisé selon l'invention comprend des moyens (non représentés) en vue de permettre l'articulation du dit panneau sur un bâti (non représenté).

Outre ces moyens d'articulation, le profilé peut avantageusement comporter des moyens (non représentés) de fixation au bâti mais aussi des moyens (non représentés) en vue de réaliser l'étanchéité entre bâti et panneaux de verre.

Suivant l'invention, pour constituer le moyen d'ancrage 18 à la vitre frontale 3, d'une part, au voisinage de sa base 17, la chandelle 15 traverse la vitre frontale 3 par un perçage 22 sensiblement ajusté à cette base et, d'autre part, cette chandelle présente solidaire de sa base 17 un pied d'appui 23 permettant le contact avec la face externe 10 de la vitre frontale 3.

Conformément à l'invention, selon une variante de réalisation, le moyen d'ancrage 18 de la base de la chandelle 15 5à à la vitre frontale 3 consiste en une vis 24, dont, d'une part, la face antérieure 25 de la tête 26 s'appuie sur la face externe 10 de la dite vitre frontale 3 et, dont, d'autre part, la tige filetée 27 traverse cette même vitre par un perçage 22 pour venir coopérer avec un taraudage 29 de la base 17 de la dite chandelle 15.

Comme cela apparaît sur le dessin, la chandelle 15 comprend à sa base 17 une face 17a d'appui sur la face interne 8 de la vitre frontale 3.

Comme l'invention le prévoit, le moyen d'ancrage 20 de la bride 12 au sommet 19 de la chandelle 1 5 consiste en une vis 30, dont, d'une part, la tête 31 se trouve par sa face antérieure 32 au moins indirectement en appui sur la bride 12 et, dont, d'autre part, la tige filetée 33 traverse la dite bride par un perçage 34 pour venir s'ancrer dans un taraudage réalisé dans le sommet de la chandelle.

Dans une forme préférée de réalisation, c'est cette même vis 30 qui permet la fixation du panneau de verre 1 sur une structure 35.

Avantageusement, la tête de la vis 30 peut présenter toute forme appropriée en vue de constituer un élément d'ancrage pour un cadre (non représenté) rapporté contre la vitre frontale et destiné à masquer extérieurement le joint 4 entre les vitres 2, 3.

En se reportant au dessin, on voit que sans moyen de liaison supplémentaire c'est la vis 30 qui permet la liaison à une structure 35 dont une aile 36 est interposée entre la face antérieure 32 de la dite vis et la bride 12.

Bien entendu, on utilise plusieurs vis 30 pour l'assemblage du panneau de verre 1 à une structure.

Dans une forme préférée de réalisation, la chandelle 15 comprend à sa base 17 un moyen de positionnement 37 qui coopère avec le perçage 22 réalisé dans la vitre frontale 3 pour permettre le passage du moyen d'ancrage 18 depuis la face externe de la vitre frontale.

Selon une forme de réalisation, le moyen de positionnement 37 consiste en un court doigt 38 sensiblement ajusté au diamètre du perçage 22 avec lequel il coopère.

De préférence, le sommet 19 de la chandelle 15 comprend également un court doigt de centrage 39 qui coopère avec un perçage 34 réservé dans la bride 12 pour permettre le passage du moyen d'ancrage 20 de la bride 12 jusqu'à la dite chandelle 15.

Dans une forme préférée de réalisation, par bord de vitre dorsale 2 équipé d'une bride 12, on utilise au moins deux chandelles 15.

Bien que cela n'apparaisse pas sur le dessin, on comprend qu'en cas de rupture de la vitre frontale 3, des morceaux de verre (non représentés) restent pincés entre la tête du moyen d'ancrage 18 et la bride 12 et permettent donc le maintien en position de la vitre dorsale dans la mesure, bien entendu, où celle-ci est intacte.

A cet effet, les chandelles 15 sont, avantageusement, positionnées de manière à ce que la face latérale de leur corps 16 vient localement au moins indirectement au contact du bord 6 de la vitre dorsale.

Pour la fabrication des panneaux de verre 1, il suffit:
- d'équiper de chandelles 15 la plus grande des vitres à assembler, notamment la vitre frontale 3 puis,
- de disposer sur la face interne de cette vitre équipée de chandelles 15, un joint 4 de liaison entre vitres qui est de dimensions s'inscrivant dans la zone 40 délimitée par les chandelles,
- de placer en appui sur le joint 4 une vitre dorsale de dimensions s'inscrivant dans la dite zone 40 délimitée par les chandelles 15,
- de monter autant de brides 12 que nécessaire sur la vitre dorsale 2 à l'aide des moyens d'ancrage 20 à cet effet.

## Revendications

1. Panneau de verre (1) constitué d'au moins deux vitres (2, 3) sensiblement centrées l'une sur l'autre et disposées parallèlement et à une certaine distance l'une de l'autre, l'espacement entre ces vitres (2, 3) étant délimité par un joint (4) fermant hermétiquement le volume (5) qu'elles définissent, l'une (2) de ces vitres (2, 3) dite dorsale présentant selon au moins une direction perpendiculaire à deux de ses bords (6) parallèles une dimension inférieure à celle de la vitre dite frontale (3) opposée, ces vitres comprenant en outre deux faces en vis à vis dites faces internes (7, 8), et deux faces opposées dites faces externes (9, 10),
lequel panneau, au long de chacun des bords (6) de la vitre dorsale (2) qui sont en retrait par rapport à ceux (11) de la vitre frontale (3), se trouvent disposés, en combinaison:
- d'une part, au moins une bride (12) qui présente deux surfaces (13, 14) sensiblement parallèles, tournées vers les vitres, non contiguës et d'espacement (D) déterminé pour que chacune des dites surfaces (13, 14) réalise pour la bride (12) une zone d'appui l'une (13) sur la face externe (9) de la vitre dorsale (2), l'autre (14) sur la face interne (8) de la vitre frontale (3), laquelle bride d'appui (12) consiste de préférence en un profilé (21 ) qui s'étend sensiblement sur toute la dimension longitudinale du bord (6) de la vitre dorsale (2) au long duquel il se situe et,
- d'autre part, au moins un élément mécanique (15) de liaison démontable entre la dite bride (12) et la vitre frontale (3), ce panneau de verre étant caractérisé en ce que chaque élément mécanique de liaison (15) consiste en une chandelle (15) sensiblement cylindrique et dont le corps (16) a au moins une hauteur (H) sensiblement égale à l'espacement (D) entre les faces interne et externe respectivement des vitres frontale (3) et dorsale (2), cette chandelle ayant:
- d'une part, sa base (17) qui est au moins indirectement au contact de la vitre frontale (3) et qui présente un moyen d'ancrage (18) à cette vitre (3) et,
- d'autre part, son sommet (19) qui est sensiblement situé dans le plan de la face externe (9) de la vitre dorsale et qui présente au moins un moyen d'anrage (20) pour la bride placée en appui sur cette face externe (9).

2. Panneau de verre selon la revendication 1, caractérisé en ce que pour constituer le moyen d'ancrage (18) à la vitre frontale (3), la chandelle (15) traverse d'une part, au voisinage de sa base (17) la vitre frontale (3) par un perçage sensiblement ajusté à cette base et, d'autre part, présente, solidaire de sa base (17), un pied d'appui (23) permettant le contact avec la face externe (10) de la vitre frontale (3).

3. Panneau de verre selon la revendication 1, caractérisé en ce que le moyen d'ancrage (18) de la base de la chandelle (15) à la vitre frontale (3) consiste en une vis (24) dont la face antérieure (25) de la tête (26) s'appuie sur la face externe ( 10) de la dite vitre frontale (3) et dont la tige filetée (27) traverse cette même vitre par un perçage (22) pour venir coopérer avec un taraudage (29) de la base (17) de la dite chandelle (15).

4. Panneau de verre selon la revendication 1, caractérisé en ce que le moyen d'ancrage (20) de la bride (12) au sommet (19) de la chandelle (15) consiste en une vis (30), dont la tête (31) se trouve par sa face antérieure (32) au moins indirectement en appui sur la bride (12) et dont la tige filetée (33) traverse la dite bride par un perçage (34) pour venir s'ancrer dans un taraudage (29) réalisé dans le sommet de la chandelle.

5. Panneau de verre selon l'une quelconque des revendications 1 à 4, caractérisé en ce que la chandelle (15) comprend à sa base (17) une face (17a) d'appui sur la face interne (8) de la vitre frontale (3).

6. Panneau de verre selon l'une quelconque des revendications 1 à 5, caractérisé en ce que la chandelle (15) comprend à sa base (17) un moyen de positionnement (37) qui coopère avec le perçage (22) réalisé dans la vitre frontale (3) pour permettre le passage du moyen d'ancrage (18) depuis la face externe de la vitre frontale.

7. Panneau de verre selon la revendication 6, caractérisé en ce que le moyen de positionnement (37) consiste en un court doigt (38) sensiblement ajusté au diamètre du perçage (22) avec lequel il coopère.

8. Panneau de verre selon l'une quelconque des revendications 1 à 7, caractérisé en ce que le sommet (19) de la chandelle (15) comprend également un court doigt de centrage (39) qui coopère avec un perçage (34) réservé dans la bride (12) pour permettre le passage du moyen d'ancrage (20) de la bride (12) à la dite chandelle (15).

## Patentansprüche

1. Glaspaneel (1), das mindestens zwei Fensterscheiben (2, 3) bildet, die eine über der anderen zentriert und parallel mit einem bestimmten Abstand zueiander angeordnet sind, wobei der Zwischenraum zwischen diesen Scheiben (2, 3) durch eine Fuge (4) abgegrenzt ist, die den durch die Scheiben definierten Raum (5) hermetisch verschließt, wobei die eine (2), der Scheiben (2, 3), nämlich die Rückscheibe, wenigstens in einer senkrechten Richtung an zwei ihrer parallelen Ränder bzw. Kanten (6) kleinere Abmessungen als jene der gegenüberliegenden Scheibe, nämlich der Frontscheibe (3), aufweist, wobei die Scheiben darüber hinaus zwei einander zugewandte Flächen, nämlich Innenflächen (7, 8), und zwei voneinander abgewandte Flächen, nämlich Außenflächen (9, 10), aufweisen, wobei die Platte entlang jedes der Ränder bzw. der Kanten (6) der Rückscheibe (2), die in bezug auf jene (11) der Frontscheibe (3) zurückspringen, versehen ist mit einer Kombination aus
- einerseits wenigstens einem Flansch (12), der zwei parallele Flächen (13, 14) aufweist, die den Scheiben zugewandt sind, sich nicht berühren und einen bestimmten Zwischenraum (D) aufweisen, so daß jede dieser Flächen für den Flansch (12) eine Halte- bzw. Stützzone bildet, nämlich die eine (13) an der Außenfläche (9) der Rückscheibe (2) und die andere an der Innenfläche (8) der Frontscheibe (3), welcher Stütz- bzw. Halteflansch (12) vorzugsweise aus einem Profil (21 ) besteht, das sich über die gesamte Längsabmessung des Randes bzw. der Kante (6) der Rückscheibe (2) erstreckt, entlang welcher es angeordnet ist,
- und andererseits wenigstens einem mechanischen Verbindungselement (15), das zwischen dem Flansch (12) und der Frontscheibe (3) demontierbar ist, dadurch gekennzeichnet, daß jedes mechanische Verbindungselement (15) aus einem zylinderförmigen Stift (15) besteht, dessen Körper (16) zumindest eine Höhe (H) gleich dem Zwischenraum (D) zwischen den Innen- und Außenflächen der Vorderscheibe (3) und Rückscheibe (2) besitzt, wobei
- einerseits die Basis (17) des Stifts zumindest indirekt mit der Frontscheibe (3) in Kontakt steht und ein Mittel (18) zur Verankerung an der Scheibe (3) besitzt, und
- andererseits die Spitze (19) des Stifts sich hauptsächlich in der Ebene der Außenfläche (9) der Rückscheibe befindet und wenigstens ein Verankerungsmittel (20) für den an der Außenfläche (9) abgestützten Flansch besitzt.

2. Glaspaneel nach Anspruch 1, dadurch gekennzeichnet, daß zur Bildung des Verankerungsmittels (18) an der Frontscheibe (3) der Stift (15) einerseits in der Nähe seiner Basis (17) die Frontscheibe (3) über eine auf diese Basis eingestellte Bohrung durchquert und andererseits einen mit seiner Basis (17) einstückigen Stützfuß (23) aufweist, der den Kontakt mit der Außenfläche (10) der Frontscheibe (3) erlaubt.

3. Glaspaneel nach Anspruch 1, dadurch gekennzeichnet, daß das Mittel (18) zur Verankerung der Basis des Stifts (15) an der Frontscheibe (3) aus einer Schraube (24) besteht, deren Vorderfläche (25) des Kopfes (26) sich an der Außenfläche (10) der Frontscheibe (3) abstützt und deren Schraubenspindel (27) dieselbe über eine Bohrung (22) durchquert, um mit einem Innengewinde (29) der Basis (17) des Stifts (15) zusammenzuwirken.

4. Glaspaneel nach Anspruch 1, dadurch gekennzeichnet, daß das Verankerungsmittel (20) des Flansches (12) an der Spitze (19) des Stifts (15) aus einer Schraube (30) besteht, deren Kopf (31) sich mit seiner Vorderfläche (32) zumindest indirekt an dem Flansch (12) abstützt und deren Schraubenspindel (33) den Flansch über eine Bohrung (34) durchquert, um zur Verankerung in einem Innengewinde (29) zu gelangen, das in der Spitze des Stifts ausgebildet ist.

5. Glaspaneel nach einem der Ansprüche 1 bis 4, dadurch gekennzeichnet, daß der Stift (15) an seiner Basis (17) eine Fläche (17a) zur Abstützung an der Innenfläche (8) der Frontscheibe (3) aufweist.

6. Glaspaneel nach einem der Ansprüche 1 bis 5, dadurch gekennzeichnet, daß der Stift (15) an seiner Basis (17) ein Positionierungsmittel (37) aufweist, daß mit der in der Frontscheibe (3) ausgebildeten Bohrung (22) zusammenwirkt, um den Durchtritt des Verankerungsmittels (18) von der Außenfläche der Frontscheibe aus zu ermöglichen.

7. Glaspaneel nach Anspruch 6, dadurch gekennzeichnet, daß das Positionierungsmittel (37) aus einem kurzen Zapfen (38) besteht, der im wesentlichen auf den Durchmesser der Bohrung (22) eingestellt bzw. ausgerichtet ist, mit welcher er zusammenwirkt.

8. Glaspaneel nach einem der Ansprüche 1 bis 7, dadurch gekennzeichnet, daß die Spitze (19) des Stifts (15) ebenfalls einen kurzen Zentrierzapfen (39) aufweist, der mit einer Bohrung (34) zusammenwirkt, die in dem Flansch (12) ausgespart ist, um die Passage des Verankerungsmittels (20) des Flansches (12) zum Stift (15) zu ermöglichen.

## Claims

1. Glass panel (1) constituted by at least two glass panes (2, 3) substantially centred one upon the other and disposed parallel to and at a certain distance from one another, the spacing between these glass panes (2, 3) being demarcated by a joint (4) which hermetically seals the volume (5) which they define, one (2) of these glass panes (2, 3), referred to as the « dorsal« one, having in at least one direction perpendicular to two of its parallel edges (6) a dimension which is less than that of the opposite glass pane, referred to as the «frontal» one (3), these glass panes furthermore comprising two surfaces which face one another and which are referred to as the «internal» surfaces (6, 7) and two opposite surfaces referred to as the «external» surfaces (9, 10),
which panel has, arranged in combination along each of the edges (6) of the dorsal glass pane (2) which are recessed-back in relation to those (11) of the frontal glass pane (3):
- on the one hand, at least one flange (12) which has two surfaces (13, 14) which are substantially parallel and are turned towards the glass panes and . are not in contact with one another and which have a given spacing (D), such that each of said surfaces (13,14) provides, forthe flange (12), a support zone, one zone (13) being on the external surface (9) of the dorsal glass pane (2), and the other zone (14) being on the internal surface (8) of the frontal glass pane (3), the said support flange (12) preferably consisting of a section (21) which extends substantially over the entire longitudinal dimension of the edge (6) of the dorsal glass pane (2) along which it is situated, and
- on the other hand, at least one detachable mechanical connecting element (15) between the said flange (12) and the frontal glass pane (3), this glass panel being characterised in that each mechanical connecting element (15) consists of a tubular member (15) which is substantially cylindrical and whose body (16) has a height (H) which is at least substantially equal to the spacing (D) between the internal and external surfaces, respectively, of the frontal (3) and dorsal (2) glass panes, this tubular member having:
- on the one hand, its base (17) which is at least indirectly in contact with the frontal glass pane (3) and which has at least one means for anchorage (18) to this glass pane (3), and
- on the other hand, its top (19) which is substantially situtated in the plane of the external surface (9) of the dorsal glass pane and which is provided with at least one anchorage means (20) for the flange, arranged supportingly on this external surface (9).

2. Glass panel according to Claim 1, characterised in that in order to constitute the anchorage means (18) to the frontal glass pane (31, the tubular member (15) passes through, on the one hand, in the vicinity of its base (17), the frontal glass pane (3), by way of a bore which is substantially adjusted to this base, and on the other hand has, integral with its base (17), a support foot (23) which enables contact with the external surface (10) of the frontal glass pane (3).

3. Glass panel according to Claim 1, characterised in that the anchorage means (18) of the base of the tubular member (15) to the frontal glass pane (3) consists of a screw (24) whose front face (25) of the head (26) is supported on the external surface (10) of the said frontal glass pane (3) and whose screwthreaded shank (27) passes through this same glass pane, by way of a bore (22), in order to come into cooperation with an internal screwthread (29) of the base (17) of the said tubular member (15).

4. Glass panel according to Claim 1, characterised in that the anchorage means (20) of the flange (12) to the top (19) of the tubular member (15) consists of a screw (30) whose head (31) is located, by its front face (32), at least indirectly supported upon the flange (12), and whose screwthreaded shank (33) passes through the said flange by way of a bore (34) in order to come into anchorage in an internal screwthread (29) arranged in the top of the tubular member.

5. Glass panel according to any one of the Claims 1 to 4, characterised in that the tubular member (15) comprises on its base (17) a surface (17a) for purposes of support on the internal surface (8) of the frontal glass pane (3).

6. Glass panel according to any one of the Claims 1 to 5, characterised in that the tubular member (15) comprises, on its base (17), a positioning means (37) which co-operates with the bore (22) arranged in the frontal glass pane (3) in order to enable the throughpassage of the anchorage means (18) from the external surface of the frontal glass pane.

7. Glass panel according to Claim 6, characterised in that the positioning means (37) consists of a short finger (38) substantially adjusted to the diameter of the bore (22) with which it co-operates.

8. Glass panel according to any one of the Claims 1 to 7, characterised in that the top (19) if the tubular member (15) likewise comprises a short centering finger (39) which co-operates with a bore (34) provided in the flange (12) in order to enable the throughpassage of the anchorage means (20) of the flange (12) to the said tubular member (15).
